# FASCICULE DE BREVET EUROPEEN

(11) **EP 1 065 432 B1**
(45) Date de publication et mention de la délivrance du brevet: **16.03.2005**
(21) Numéro de dépôt: 00401848.7
(22) Date de dépôt: 28.06.2000
(51) Int. Cl.: F17C 13/02

(54) **Dispositif portable d'acquisition d'une valeur d'autonomie d'oxygène.**
Tragbare Vorrichtung zue Bestimmung der Sauerstoffautonomie
Portable device for acquisition of oxygen autonomy

(30) Priorité: 28.06.1999 FR 9908247
(43) Date de publication de la demande: 03.01.2001
(73) Titulaire: Conin, René, 28210 Faverolles (FR); Lambert, Yves, 78490 Grosrouvre (FR)
(72) Inventeur: Conin, René, 28210 Faverolles (FR)

(56) Documents cités:
- FR-A- 2 414 852
- GB-A- 2 311 015
- US-A- 3 670 575
- US-A- 3 784 093
- US-A- 4 835 371
- US-A- 4 876 903
- PATENT ABSTRACTS OF JAPAN vol. 1998, no. 03, 27 février 1998 (1998-02-27) & JP 09 299485 A (TEIJIN LTD), 25 novembre 1997 (1997-11-25)

## Description

La présente invention concerne un dispositif portable d'acquisition d'une valeur d'autonomie d'une bouteille d'oxygène.

L'invention peut s'appliquer au domaine médical et tout particulièrement dans le cas d'un transport d'un patient sous oxygénothérapie. Dans un tel contexte, la connaissance exacte et certaine de l'autonomie d'oxygène est primordiale.

Il existe déjà de nombreux dispositifs d'acquisition d'une valeur d'autonomie d'oxygène, comme par exemple US 4 876 903 A, considéré comme art antérieur le plus pertinent, en particulier dans le domaine de la plongée sous-marine, mais les contraintes sont alors différentes du fait que la pression de gaz restant dans la bouteille varie en fonction de la profondeur.

Dans le cas d'une application à pression atmosphérique constante, l'autonomie d'oxygène est directement liée au volume de gaz restant dans la bouteille et au débit souhaité. Ce débit peut être imposé par la thérapie du patient, ou définie selon certains critères indépendants de la présente invention.

Une formule, connue des utilisateurs de bouteilles d'oxygène, relie ces différentes variables.

Cette formule s'appuie sur la loi de Boyle Mariotte qui stipule que le produit « pression » par « volume » d'un gaz reste constant à température constante. Ainsi, le volume d'un gaz comprimé dans une bouteille varie de façon inversement proportionnel à la pression. Cette loi est vérifiée pour une pression extérieure constante.

Comme illustré sur la figure 1, toutes les bouteilles d'oxygène généralement utilisées par les secouristes, infirmiers, ou autres personnes, comprennent un manomètre branché sur la chambre haute pression HP du détenteur qui indique à tout moment la pression intérieure P en bars.

Une vis de réglage R permet de fixer et/ou de moduler le débit en sortie de la bouteille. Ce débit D peut être surveillé à tout moment par le débitmètre intercalé entre la chambre haute pression HP et l'appareillage de respiration.

Lorsque l'on connaît la pression restante P, on peut directement en déduire le volume restant V en posant P x V = constante.

La formule reliant le contenu C de la bouteille en litre V au débit imposé D pour donner le temps d'autonomie T s'écrit comme suit :$\text{C/D = T}$

Les secouristes, infirmiers ou autres, utilisent généralement des bouteilles d'oxygène comprimé normalisées à 1m³ ou à 3m³ correspondant respectivement à un volume de 5 ou 15 litres.

Par exemple, pour une bouteille de 5 litres, si la pression au manomètre indique 100 bars, on aura alors 500 litres d'oxygène disponibles.

Si le débit imposé est de 5 l/min, on disposera de 100 minutes d'autonomie.

La sécurité impose une réserve qui peut être fixée à 10% du besoin théorique, ce qui nous amène à une autonomie de 90 minutes, soit 1h30. La valeur de 10% est imposée aujourd'hui par le ministère de l'intérieur, mais d'autres écoles de formation préconisent une réserve pouvant atteindre 30% de la valeur théorique en autonomie.

Cette formule est simple et elle constitue généralement une question de l'examen d'habilitation des pompiers, ambulanciers et autres utilisateurs de bouteilles d'oxygène à des fins thérapeutiques.

Néanmoins, dans l'urgence de certaines situations, cette formule simple est quelque fois oubliée ou mal appliquée ce qui peut entraîner de graves conséquences.

La présente invention propose un dispositif simple, fonctionnel et portable pour obtenir rapidement et directement l'autonomie d'oxygène à partir de la pression indiquée au manomètre et du débit d'oxygène imposé par l'application souhaitée.

L'invention concerne plus particulièrement un dispositif portable d'acquisition d'une valeur d'autonomie d'oxygène contenu dans une bouteille, la pression extérieure étant constante, caractérisé en ce que le dispositif comprend un support portant au moins une table de valeurs adressée par un curseur en fonction de la pression intérieure P de la bouteille et d'un débit D fixé, et une fenêtre de lecture indiquant directement la valeur d'autonomie d'oxygène de la bouteille pour cette pression intérieure P et ce débit D donnés, et en ce que ledit dispositif est indépendant de la bouteille.

Selon une caractéristique, le support est un support matériel, le curseur étant un curseur mobile se déplaçant sur le support, la fenêtre de lecture étant solidaire du curseur.

Selon une caractéristique, le support présente un recto et un verso, chaque face étant respectivement munie d'une table de valeurs pour des capacités de bouteille différentes.

Selon une application, le recto du support présente une table de valeurs d'autonomie d'oxygène pour une bouteille d'une capacité d'un mètre cube, et le verso présente une table de valeurs d'autonomie d'oxygène pour une bouteille d'une capacité de trois mètres cube.

Selon une caractéristique, certaines valeurs cruciales des tables sont repérées par un code de couleurs.

Selon un mode de réalisation, le support présente une forme rectangulaire de réglette, le curseur se déplaçant longitudinalement entre deux butées.

Selon une particularité, les butées sont aptes à recevoir un signe distinctif et/ou des informations.

Selon un autre mode de réalisation, le support présente une forme de disque, le curseur se déplaçant autour du disque.

Selon les variantes de réalisation, le support est composé d'un matériau choisi parmi du papier, du carton, du verre, du plastique.

Selon un autre mode de réalisation, le support est un support de mémorisation électronique, le curseur étant commandé par un programme d'adressage du support de mémorisation par le contenu, la valeur d'autonomie d'oxygène étant affichée numériquement dans la fenêtre de lecture.

Selon une particularité, le support de mémorisation comporte une pluralité de tables de valeur correspondant respectivement à des capacités de bouteilles différentes.

Selon une autre particularité, le support de mémorisation comporte une pluralité de tables de valeur correspondant respectivement à des réserves de sécurité différentes.

Selon une caractéristique, la pression intérieure P donnée est lue sur un manomètre disposé sur la bouteille d'oxygène.

Selon une autre caractéristique, le débit D, fixé par l'utilisateur, détermine la position du curseur sur le support.

L'invention apporte une solution simple et efficace au problème du calcul rapide et précis de l'autonomie d'oxygène d'une bouteille destinée à l'oxygénothérapie, ou à toute autre application.

Le dispositif selon l'invention permet de réduire les risques d'erreurs de calcul en proposant le résultat par une lecture directe dans une table à l'aide d'un curseur.

Le dispositif de l'invention permet en outre d'anticiper un éventuel changement de bouteille.

Dans le cas où le débit serait modifié par l'utilisateur, le nouveau temps d'autonomie serait directement connu par un simple déplacement du curseur sur la table.

De plus le dispositif selon l'invention présente l'avantage d'être aisément transportable. Il peut en effet être glissé dans la poche d'un pantalon, d'une blouse ou d'une salopette.

D'autres particularités et avantages de l'invention apparaîtront à la lecture de la description qui suit donnée à titre d'exemple illustratif et non limitatif est faite en référence aux figures annexées pour lesquelles :
- La figure 1, déjà décrite, illustre schématiquement le détenteur d'une bouteille d'oxygène ;
- Les figures 2a et 2b illustrent respectivement le recto et le verso du dispositif de lecture de tables selon le premier mode de réalisation de l'invention ;
- figures 3a et 3b illustrent respectivement les deux cotés du curseurs s'adaptant sur les deux faces du dispositif de la figure 2 ;
- la figure 4 est un schéma du dispositif selon le deuxième mode de réalisation de l'invention.

La description qui suit fait référence aux figures 2 et 3, qui illustrent un mode de réalisation préférentiel du dispositif d'acquisition d'une valeur d'oxygène selon l'invention dans lequel le support 1 du dispositif se présente sous la forme matériel d'une réglette.

Néanmoins, d'autres formes de supports du dispositif peuvent être envisagés sans sortir du cadre de la présente invention, en particulier un support 1 sous forme de disque avec un curseur se déplaçant circulairement et pointant une valeur d'un rayon du disque.

Selon les variantes de réalisation, le support 1 peut être composé d'un matériau choisi parmi du papier, du carton, du verre, du plastique.

Selon le mode de réalisation préférentiel, le dispositif selon l'invention comprend un support 1 de forme rectangulaire dont les dimensions sont inférieures ou égales à 20 cm de long et à 6 cm de large. La réglette de lecture peut ainsi être aisément glissée dans la poche d'un vêtement de l'utilisateur, tel qu'un pantalon ou une blouse, afin d'être toujours à portée de main.

Avantageusement, le support 1 présente un recto 5 et un verso 6 afin de permettre la réalisation de deux tables de lecture sur une seule réglette.

En effet, chaque face 5 et 6 du support 1 comporte une table de valeurs correspondant respectivement à des valeurs d'autonomie d'oxygène en fonction de la pression P restante dans la bouteille et du débit D pour deux capacités de bouteille différentes. Ainsi, par exemple, le recto présente un tableau de valeurs pour une bouteille de 1m³, soit de 5 litres, et le verso présente le même tableau pour une bouteille d'oxygène de 3 m³, soit de 15 litres.

Un curseur 2 muni d'une fenêtre de lecture 3 est apte à se déplacer le long du support 1 entre deux butées 4.

Selon un mode de réalisation préférentiel, le curseur 2 comprend deux colonnes, une première colonne sur laquelle sont reportées les différentes valeurs de pression P restante dans la bouteille, et une deuxième colonne consistant dans une fenêtre de lecture 3.

Pour connaître l'autonomie d'oxygène, l'utilisateur doit tout d'abord lire la pression indiquée sur le manomètre de la bouteille. Il doit ensuite décider et/ou appliquer un débit d'oxygène D en sortie de la bouteille, puis il adresse le curseur 2 sur la table de valeurs du support matériel 1.

L'utilisateur place donc la fenêtre 3 du curseur 2 sur la colonne du débit D préalablement déterminé, puis il trouve, sur le curseur 2, la ligne correspondante à la pression d'oxygène P indiquée par le manomètre, et peut directement lire, sur la même ligne et dans la colonne de la fenêtre 3 le temps d'oxygène restant.

Les temps d'autonomie indiqués dans les tableaux peuvent avantageusement tenir compte de la marge de sécurité de 10% retranchée au temps théorique.

Le dispositif selon l'invention permet ainsi une lecture directe et rapide qui éradique tout risque d'erreur lié à un mauvais calcul.

En outre, si le débit d'oxygène D à fournir devait changer, la nouvelle autonomie serait rapidement connue par simple déplacement du curseur 2 pour placer la fenêtre 3 dans la colonne correspondante au nouveau débit D.

Les butées 4 encadrent le support 1. Elles permettent d'une part de maintenir le curseur 2 sur le support 1 de la réglette, et d'autre part elles peuvent avantageusement servir de support à des informations diverses telles que des instructions ou des indentifiants.

Selon une particularité de l'invention, les tableaux de valeurs d'autonomie sont rendus plus lisibles par des codes couleurs permettant de repérer certaines valeurs cruciales. Il est ainsi possible d'anticiper un changement de bouteille par exemple.

Dans une variante de réalisation de l'invention, illustré sur la figure 4, le dispositif d'acquisition d'une valeur d'autonomie d'oxygène peut être constitué par un dispositif électronique.

Dans une telle variante, le support 1 est un support de mémorisation composée d'au moins une puce de circuit intégré. Le support 1 électronique comporte au moins une table de valeurs correspondant à une capacité donnée de bouteille d'oxygène, par exemple 1m³, et à une réserve de sécurité donnée, par exemple 10%.

Néanmoins, le support 1 électronique peut avantageusement comporter une pluralité de tables de valeurs correspondant à une pluralité de capacités de bouteille avec une pluralité de réserves de sécurité respectives.

Le dispositif selon l'invention peut alors présenter la forme générale d'une calculatrice électronique avec une fenêtre de lecture 3 et des touches de commandes 10.

Les touches de commande 10 permettent de réaliser un adressage du support de mémorisation 1 par le contenu en positionnant un curseur de lecture 2 sur la case mémoire correspondante à la valeur recherchée. Le curseur de lecture 2 est alors constitué par un dispositif d'adressage d'une mémoire par le contenu, tel que cela est connu en électronique.

Ainsi, une touche de commande 11 peut permettre de sélectionner la capacité de bouteille utilisée, puis deux autre touches 12, 13 permettent d'indiquer, à travers un clavier numéroté 14, les valeurs respectives de pression P de la bouteille et de débit D souhaité.

Enfin, une autre touche de commande 15 peut permettre de sélectionner la réserve de sécurité souhaitée, de 10% à 30% selon les applications.

## Revendications

1. Dispositif portable d'acquisition d'une valeur d'autonomie d'oxygène contenu dans une bouteille, la pression extérieure étant constante, **caractérisé en ce que** le dispositif comprend un support (1) portant au moins une table de valeurs adressée par un curseur (2) en fonction de la pression intérieure P de la bouteille et d'un débit D fixé, et une fenêtre de lecture (3) indiquant directement la valeur d'autonomie d'oxygène de la bouteille pour cette pression intérieure P et ce débit D donnés, et **en ce que** ledit dispositif est indépendant de la bouteille.

2. Dispositif selon la revendication 1, **caractérisé en ce que** le support (1) est un support matériel, le curseur (2) étant un curseur mobile se déplaçant sur le support (1), la fenêtre de lecture (3) étant solidaire du curseur (2).

3. Dispositif selon la revendication 2, **caractérisé en ce que** le support (1) présente un recto (5) et un verso (6), chaque face (5, 6) étant respectivement munie d'une table de valeurs pour des capacités de bouteille différentes.

4. Dispositif selon la revendication 3, **caractérisé en ce que** le recto (5) présente une table de valeurs d'autonomie d'oxygène pour une bouteille d'une capacité d'un mètre cube, et le verso (6) présente une table de valeurs d'autonomie d'oxygène pour une bouteille d'une capacité de trois mètres cube.

5. Dispositif selon l'une quelconque des revendications 2 à 4, **caractérisé en ce que** certaines valeurs cruciales des tables sont repérées par un code de couleurs.

6. Dispositif selon l'une quelconques des revendications 2 à 5, **caractérisé en ce que** le support (1) présente une forme rectangulaire de réglette, le curseur (2) se déplaçant longitudinalement entre deux butées (4).

7. Dispositif selon la revendication 6, **caractérisé en ce que** les butées (4) sont aptes à recevoir un signe distinctif et/ou des informations.

8. Dispositif selon l'une quelconque des revendications 2 à 5, **caractérisé en ce que** le support (1) présente une forme de disque, le curseur (2) se déplaçant autour du disque.

9. Dispositif selon l'une quelconque des revendications précédentes , **caractérisé en ce que** le support (1) est composé d'un matériau choisi parmi du papier, du carton, du verre, du plastique.

10. Dispositif selon la revendication 1, **caractérisé en ce que** le support (1) est un support de mémorisation électronique, le curseur (2) étant commandé par un programme d'adressage du support de mémorisation (1) par le contenu, la valeur d'autonomie d'oxygène étant affichée numériquement dans la fenêtre de lecture (3).

11. Dispositif selon la revendication 10, **caractérisé en ce que** le support de mémorisation (1) comporte une pluralité de tables de valeur correspondant respectivement à des capacités de bouteilles différentes.

12. Dispositif selon l'une des revendications 10 à 11, **caractérisé en ce que** le support de mémorisation (1) comporte une pluralité de tables de valeur correspondant respectivement à des réserves de sécurité différentes.

13. Dispositif selon l'une quelconque des revendications précédentes, **caractérisé en ce que** la pression intérieure P donnée est lue sur un manomètre disposé sur la bouteille d'oxygène.

14. Dispositif selon l'une quelconque des revendications précédentes, **caractérisé en ce que** le débit D, fixé par l'utilisateur, détermine la position du curseur (2) sur le support (1).

## Patentansprüche

1. Tragbare Vorrichtung zum Erfassen des sich in einer Sauerstoffflasche befindlichen Restsauerstoffs mit konstantem Aussendruck, die sich dadurch auszeichnet, dass die Vorrichtung einen Untersatz (1) mit mindestens einer Werttabelle umfasst, in der der jeweilige Wert von einem Kursor (2) je nach dem Innendruck P der Flasche und dem feststehenden Sauerstoffverbrauch D angezeigt wird. Ein Display zum Ablesen (3) gibt direkt den verbleibenden Autonomiewert der Flasche für diesen gegebenen Innendruck P und Durchsatz D an. Die besagte Vorrichtung funktioniert unabhängig von der Flasche.

2. Vorrichtung entsprechend des Patentanspruchs 1, die sich dadurch auszeichnet, dass der Untersatz (1) ein materieller Untersatz ist, der Kursor (2) ein sich auf dem Untersatz (1) beweglicher Kursor ist und das Display zum Ablesen (3) ein Teil mit dem Kursor (2) bildet.

3. Vorrichtung entsprechend des Patentanspruchs 2, die sich dadurch auszeichnet, dass der Untersatz (1) eine Vorder- (5) und eine Rückseite (6) aufweist und jede dieser beiden Seiten (5, 6) jeweils mit einer Werttabelle für unterschiedliche Flaschenkapazitäten ausgestattet ist.

4. Vorrichtung entsprechend des Patentanspruchs 3, die sich dadurch auszeichnet, dass die Vorderseite (5) eine Werttabelle für den verbleibenden Sauerstoff für eine Flasche mit einem Volumen von einem Kubikmeter und die Rückseite (6) eine Werttabelle für den verbleibenden Sauerstoff für eine Flasche mit einem Volumen von drei Kubikmeter aufweist.

5. Vorrichtung entsprechend irgendeinem der Patentansprüche 2 bis 4, die sich dadurch auszeichnet, dass bestimmte entscheidende Werte innerhalb der Tabellen durch einen Farbkode dargestellt sind.

6. Vorrichtung entsprechend irgendeinem der Patentansprüche 2 bis 5, die sich dadurch auszeichnet, dass der Untersatz (1) eine rechteckige leistenartige Form aufweist, auf der sich der Kursor (2) in Längsrichtung zwischen zwei Anschlägen (4) hin- und herbewegt.

7. Vorrichtung entsprechend des Patentanspruchs 6, die sich dadurch auszeichnet, dass auf den Anschlägen (4) ein markierendes Zeichen bzw. Informationen angebracht werden können.

8. Vorrichtung entsprechend irgendeinem der Patentansprüche 2 bis 5, die sich dadurch auszeichnet, dass der Untersatz (1) eine Scheibenform hat und der Kursor (2) sich rund um diese Scheibe bewegt.

9. Vorrichtung entsprechend irgendeinem der voranstehenden Patentansprüche, die sich dadurch auszeichnet, dass der Untersatz (1) aus einem Material besteht, dass Papier, Karton, Glas oder Plastik sein kann.

10. Vorrichtung entsprechend des Patentanspruchs 1, die sich dadurch auszeichnet, dass der Untersatz (1) einen Untersatz zur elektronischen Speicherung bildet. Der Kursor (2) wird durch eine Adressierungssoftware des Speicheruntersatzes (1) mittels des Inhalts gesteuert, der verbleibende Sauerstoffrestwert kann im Display (3) in digitaler Form abgelesen werden.

11. Vorrichtung entsprechend des Patentanspruchs 10, die sich dadurch auszeichnet, dass der Untersatz zur Speicherung (1) mehrere Werttabellen umfasst, die den verschiedenen Flaschenkapazitäten entsprechen.

12. Vorrichtung entsprechend der Patentansprüche 10 bis 11, die sich dadurch auszeichnet, dass der Untersatz zur Speicherung (1) mehrere Werttabellen umfasst, die den unterschiedlichen Sicherheitsreserven entsprechen.

13. Vorrichtung entsprechend irgendeinem der voranstehenden Patentansprüche, die sich dadurch auszeichnet, dass der gegebene Innendruck P auf einem an der Sauerstoffflasche angebrachtem Manometer abgelesen werden kann.

14. Vorrichtung entsprechend irgendeinem der voranstehenden Patentansprüche, die sich dadurch auszeichnet, dass die Stellung des Kursors (2) auf dem Untersatz (1) durch den vom Benutzer festgelegten Verbrauch D definiert wird.

## Claims

1. Portable device for acquiring an autonomy value for the oxygen contained in a bottle, given constant external pressure, whose features include a support (1) bearing at least one table of values addressed by a cursor (2) according to the bottle's internal pressure P and fixed flow rate D, and a reading window (3) directly indicating the bottle's oxygen autonomy value for that given internal pressure P and flow rate D, and such that this device is independent from the bottle.

2. Device as in claim 1, with characteristics such that the support (1) is a material support, the cursor (2) is a mobile moving on the support (1), the reading window (3) is joined to the cursor (2).

3. Device as in claim 2, with characteristics such that the support (1) presents a front (5) and a back (6), each side (5, 6) being respectively provided with a table of values for different bottle capacities.

4. Device as in claim 3, with characteristics such that the front (5) shows a table of oxygen autonomy values for a bottle with a capacity of one cubic metre and the back (6) shows a table of oxygen autonomy values for a bottle with a capacity of three cubic metres.

5. Device as in any one of the claims 2 to 4, with characteristics such that certain crucial values in the tables are indicated by a colour code.

6. Device as in any one of the claims 2 to 5, with characteristics such that the support (1) has the rectangular shape of a ruler, with the cursor (2) moving longitudinally between two end stops (4).

7. Device as in claim 6, with characteristics such that end stops (4) are suitable for receiving a distinctive symbol and/or information.

8. Device as in any one of the claims 2 to 5, with characteristics such that the support (1) has a disc shape, with the cursor (2) moving around the disc.

9. Device as in any one of the preceding claims, with characteristics such that the support (1) is made from material chosen from paper, cardboard, glass and plastic.

10. Device as in claim 1, with characteristics such that the support (1) is an electronic recording support, with the cursor (2) controlled by an program that addresses the recording support (1) by the contents and the oxygen autonomy value digitally displayed in the reading window (3).

11. Device as in claim 10, with characteristics such that the recording support (1) has a number of value tables corresponding respectively to different bottle capacities.

12. Device as in any one of the claims 10 to 11, with characteristics such that the recording support (1) has a number of value tables corresponding respectively to different safety reserves.

13. Device as in any one of the preceding claims, with characteristics such that the internal pressure P given is read in a pressure gauge fitted on the oxygen bottle.

14. Device as in any one of the preceding claims, with characteristics such that the flow rate D, fixed by the user, determines the cursor's (2) position on the support (1).
